# EUROPÄISCHE PATENTSCHRIFT

(11) **EP 2 227 790 B1**
(45) Veröffentlichungstag und Bekanntmachung des Hinweises auf die Patenterteilung: **05.06.2013**
(21) Anmeldenummer: 08853925.9
(22) Anmeldetag: 19.11.2008
(51) Int. Cl.: G07D 11/00

(54) **VORRICHTUNG FÜR DIE ANNAHME UND AUSGABE VON BANKNOTEN**
APPARATUS FOR ACCEPTING AND DISPENSING BANK NOTES
DISPOSITIF DE PRISE EN CHARGE ET D'ÉMISSION DE BILLETS DE BANQUE

(30) Priorität: 27.11.2007 DE 102007056998
(43) Veröffentlichungstag der Anmeldung: 15.09.2010
(73) Patentinhaber: Giesecke & Devrient GmbH, 81677 München (DE)
(72) Erfinder: THUM, Xavier, 82515 Wolfratshausen (DE); HOBMEIER, Ralf, 81825 München (DE)
(86) Internationale Anmeldenummer: PCT/EP2008/009780
(87) Internationale Veröffentlichungsnummer: WO 2009/068210

(56) Entgegenhaltungen:
- EP-A- 1 008 965
- EP-A- 1 926 057
- DE-A1- 10 210 689

## Beschreibung

Die vorliegende Erfindung betrifft eine Vorrichtung für die Annahme und Ausgabe bzw. Rückgabe von Banknoten.

Vorrichtungen für die Annahme und Ausgabe von Banknoten sind bekannt. Die bekannten Vorrichtungen bauen auf der Erkenntnis auf, daß ein Fach, das für die Eingabe von anzunehmenden Banknoten verwendet wird, auch für die Rückgabe von Banknoten verwendet wird, die nicht angenommen werden konnten, z. B. weil sie nicht erkannt werden konnten oder weil Störungen bei der Bearbeitung aufgetreten sind. Desweiteren kann das Fach für die Auszahlung von Banknoten verwendet werden.

Aus der US 4,883,183 ist eine derartige Vorrichtung bekannt, bei der das für die Ein- und Rückgabe von Banknoten verwendete Fach durch ein Trennelement in zwei Bereiche unterteilt wird, wobei ein Bereich des Fachs für die Eingabe von Banknoten verwendet wird, wohingegen der andere Bereich für die Rückgabe von Banknoten verwendet wird. Das Trennelement dient dabei gleichzeitig als Ablage für die zurückzugebenden Banknoten.

Da während des Betriebs zumindest der für die Eingabe von Banknoten bestimmte Bereich des Fachs durch eine Blende verschlossen ist, wird es im Fall eines Abbruchs eines Einzahlvorgangs erforderlich, alle Banknoten erst zu vereinzeln und in den Bereich des Fachs zu transportieren, der für die Rückgabe der Banknoten bestimmt ist.

Aus der EP 0 714 078 B1 ist eine weitere Vorrichtung bekannt, bei der das für die Ein- und Rückgabe von Banknoten verwendete Fach durch ein Trennelement in zwei Bereiche unterteilt wird, wobei ein Bereich des Fachs für die Eingabe von Banknoten verwendet wird, wohingegen der andere Bereich für die Rückgabe von Banknoten verwendet wird. Das Trennelement kann dabei innerhalb des Fachs bewegt werden, um die Größenverhältnisse zwischen erstem und zweitem Bereich den jeweiligen Erfordernissen anzupassen. Zusätzlich ist es möglich, das Trennelement aus dem Eingabefach herauszuziehen, um z. B. im Falle des Abbruchs eines Einzahlvorgangs die zuvor für US 4,883,183 beschriebenen Nachteile zu vermeiden. Zur Gewährleistung einer sicheren Vereinzelung der eingegebenen Banknoten wird das Trennelement zusätzlich gegen die zu vereinzelnden Banknoten gedrückt.

Da die Position des Trennelements entlang zweier Achsen verändert werden muß, ist für die Realisierung der bekannten Vorrichtung ein erhöhter Raumbedarf erforderlich, da insbesondere das Herausziehen des Trennelements viel Raum benötigt, um das Trennelement in eine Position außerhalb des Fachs bewegen zu können.

Aus der EP 1004 098 B1 ist eine zusätzliche Vorrichtung bekannt, bei der das für die Ein- und Rückgabe von Banknoten verwendete Fach durch ein Trennelement in zwei Bereiche unterteilt wird und im wesentlichen der zuvor beschriebenen EP 0 714 078 B1 entspricht. Dies bedeutet insbesondere, daß das Trennelement in zwei Richtungen bewegt werden kann. Zusätzlich ist das Trennelement rechenartig zusammengesetzt und kann in zwei Teilelemente getrennt werden, von denen jedes den Querschnitt des Fachs vollständig abdeckt. Eines der Teilelemente wird als Auflage für zurückgegebene Banknoten verwendet wird, wohingegen das andere Teilelement gegen die zu vereinzelnden Banknoten gedrückt werden kann, um eine sichere Vereinzelung zu gewährleisten.

Auch die EP 1004 098 B1 weist somit das Problem des erhöhten Raumbedarfs auf. Zusätzlich ist durch die Verwendung eines teilbaren Trennelements ein erhöhter Aufwand erforderlich, weil die beiden Teilelemente getrennt von einander innerhalb und außerhalb des Fachs bewegt und gesteuert werden müssen.

Aus der DE 100 08 374 A1 und der DE 102 10 689 A1 sind zudem weitere Vorrichtungen für die Annahme und Ausgabe von Banknoten bekannt. Die Vorrichtungen weisen ein Trennelement auf, welches ein Fach in einen Bereich für die Eingabe und einen Bereich für die Ausgabe bzw. Rückgabe von Banknoten teilt. Das Trennelement verbleibt bei den beiden bekannten Vorrichtungen innerhalb des Fachs, weshalb sich im Falle eines Abbruchs Probleme ergeben, die ähnlich zu den für die US 4,883,183 beschriebenen Problemen sind.

Aufgabe der vorliegenden Erfindung ist es, eine Vorrichtung für die Annahme und Ausgabe bzw. Rückgabe von Banknoten anzugeben, die über ein Fach für die Eingabe und Ausgabe bzw. Rückgabe von Banknoten verfügt, und einen flexiblen sowie für eine Bedienperson komfortablen Betrieb bei der Annahme und Ausgabe bzw. Rückgabe von Banknoten ermöglicht, wobei die Vorrichtung einfach und kompakt aufgebaut sein soll.

Diese Aufgabe wird erfindungsgemäß durch die Merkmale des Anspruchs 1 gelöst.

Die Erfindung geht dabei von einer Vorrichtung für die Annahme und Ausgabe bzw. Rückgabe von Banknoten, mit einem Fach, das für die Eingabe und Ausgabe bzw. Rückgabe von Banknoten mittels eines Trennelements in zwei Bereiche aufteilbar ist, wobei das Trennelement zur Bildung der zwei - Bereiche im Fach innerhalb des Fachs bewegbar ist, aus, mit einem Klemm-und Transportelement, welches unabhängig vom Trennelement innerhalb des Fachs bewegbar ist, um im Fach befindliche Banknoten innerhalb des Fachs festzuklemmen und in das Fach (3) hinein oder heraus zu transportieren, wobei das Klemm- und Transportelement zur Klemmung von Banknoten in einer ersten Richtung innerhalb des Fachs auf im Fach befindliche Banknoten bewegt wird und auszugebende oder zurückzugebende Banknoten zumindest zum größten Teil aus dem Bereich des Trennelements aus dem Fach (3) heraus transportiert, und daß das Trennelement nachfolgend in einer der ersten Richtung entgegengesetzten zweiten Richtung aus dem Bereich der im Fach befindlichen Banknoten innerhalb des Fachs an dem Klemm- und Transportelement vorbeibewegt wird.

Der Vorteil der Erfindung ist insbesondere darin zu sehen, daß ein flexibler und kompakter Aufbau der Vorrichtung für die Annahme und Ausgabe bzw. Rückgabe von Banknoten dadurch ermöglicht wird, daß sich sowohl Trennelement als auch Klemm- und Transportelement innerhalb des Fachs befinden und nur innerhalb des Fachs bewegt werden, um das Fach in die für die Annahme und Ausgabe bzw. Rückgabe von Banknoten benötigten zwei Bereiche aufzuteilen. Dazu wird bei der Ausgabe oder Rückgabe von Banknoten dafür gesorgt, daß die Banknoten mittels des Klemm- und Transportelements aus dem Bereich des Trennelements transportiert werden. Das Trennelement kann dann ohne Probleme innerhalb des Fachs in eine Ausgangsposition zurückgebracht werden. Somit sind nur Bewegungen des Trennelements und auch des Klemm- und Transportelements innerhalb des Fachs erforderlich, weshalb die Vorrichtung für die Annahme und Ausgabe bzw. Rückgabe von Banknoten besonders kompakt gestaltet werden kann.

Insbesondere kann aber zu jedem beliebigen Zeitpunkt eine Ausgabe bzw. Rückgabe aller im Fach befindlicher Banknoten erfolgen, sogar bei dem Abbruch der Annahme von Banknoten, bei dem sowohl die anzunehmenden als auch die zurückzugebenden Banknoten zusammen in einem Vorgang und mit einem einzigen Handgriff von einer Bedienperson entnommen werden können, weil auch in diesem Fall Trennelement und Klemmelement nur innerhalb des Fachs und entlang nur einer Achse bewegt werden.

Weitere Vorteile der vorliegenden Erfindung ergeben sich aus den abhängigen Ansprüchen sowie der nachfolgenden Beschreibung von Ausführungsformen anhand von Figuren.

Es zeigen
- Figuren 1 bis 12: eine Ausführungsform einer Vorrichtung für die Annahme und Ausgabe bzw. Rückgabe von Banknoten zu verschiedenen Zeitpunkten während der Annahme und Ausgabe bzw. Rückgabe von Banknoten.

In Figur 1 ist eine Ausführungsform einer Vorrichtung 1 für die Annahme und Ausgabe bzw. Rückgabe von Banknoten dargestellt, mit einem Fach für die Annahme und Ausgabe bzw. Rückgabe von Banknoten, das von einer Blende oder einem Visier 2 verschlossen ist.

Figur 2 zeigt die in Figur 1 dargestellte Ausführungsform der Vorrichtung 1 für die Annahme und Ausgabe bzw. Rückgabe von Banknoten, nachdem die Blende 2 für die Eingabe von Banknoten geöffnet wurde und den Blick auf das Fach 3 für die Annahme und Ausgabe bzw. Rückgabe von Banknoten freigibt. Weiterhin sind bei geöffneter Blende 2 Bestandteile 4, 4' eines Vereinzelers für die Vereinzelung von Banknoten sichtbar. Die Bestandteile 4, 4' des Vereinzelers betreffen Vorschubrollen 4, welche jeweils die unterste der in das Fach 3 eingelegten Banknoten während der Vereinzelung zu einer ebenfalls dargestellten Vereinzelungswalze 4' hin transportieren. Zusätzlich ist ein Klemm- und Transportelement 5 dargestellt, dessen Funktion nachfolgend genauer beschrieben wird.

Zur Erleichterung des Verständnisses sind in den nachfolgend beschriebenen Figuren 3 bis 12 die Blende 2 sowie die Blende 2 aufnehmende Teile der Vorrichtung 1 für die Annahme und Ausgabe bzw. Rückgabe von Banknoten nicht dargestellt.

Auch Figur 3 zeigt die Vorrichtung 1 für die Annahme und Ausgabe bzw. Rückgabe von Banknoten, nachdem die Blende 2 für die Eingabe von Banknoten geöffnet wurde. Zusätzlich zu den in Figur 2 sichtbaren Elementen innerhalb des Fachs 3 sind ein Trennelement 7, das in der dargestellten Ausführungsform eine Aussparung aufweist, in die ein weiteres Klemm- und Transportelement 6 eingreift, sichtbar. Das Trennelement 7 und das weitere Klemm- und Transportelement 6 befinden sich in ihrer Ausgangsposition. Es kann auch vorgesehen sein, daß das Trennelement 7 keine Aussparung aufweist. In diesem Fall reichen die Klemm und Transportelemente 5, 6 aus Sicht der Eingabeöffnung des Fachs 3 höchstens bis an die vordere Kante des Trennelements 7 heran. Die Dimensionierung eines Abstands zwischen dem Trennelement 7 und den Klemm- und Transportelementen 5, 6 hängt im wesentlichen von einer Menge maximal auszugebender bzw. zurückzugebender Banknoten ab, d. h. der Dicke des durch diese Banknoten gebildeten Stapels.

Figur 4 zeigt die Vorrichtung 1 für die Annahme und Ausgabe bzw. Rückgabe von Banknoten, nachdem Banknoten BN von einer Bedienperson in das durch Seitenwände 8 begrenzte Fach 3 eingegeben wurden. Durch die Dimensionierung der (nicht dargestellten) Blende 2 sowie der sie aufnehmenden Teile wird erreicht, daß die Banknoten BN durch die Bedienperson nicht bis zum Ende des Fachs 3, d. h. bis zur Vereinzelungswalze 4', eingegeben werden können. Andererseits können die Banknoten BN soweit in das Fach 3 eingegeben werden, daß sie, nachdem die Bedienperson diese losläßt, sicher im Fach 3 liegen und nicht herausfallen. Die Dimensionierung von Fach 3, Blende 2 und der die Blende 2 aufnehmenden Teile ist abhängig von der Größe der einzugebenden Banknoten und sollte es ermöglichen, daß die Banknoten zu mehr als der Hälfte der Längsabmessung der größten Banknote in das Fach 3 eingegeben werden können. Alternativ kann es vorgesehen sein, daß beim Eingeben der Banknoten BN in das Fach 3 ein Sensor 9, z. B. eine Lichtschranke, die Eingabe der Banknoten BN ermittelt, woraufhin das Klemm- und Transportelement 5, 6, wie unten beschrieben, die Banknoten BN innerhalb des Fachs übernimmt. Dadurch wird erreicht, daß die Banknoten BN von der Bedienperson nicht bis zur Vereinzelungswalze 4' eingegeben werden können.

Anschließend wird das weitere Klemm- und Transportelement 6, wie in Figur 5 dargestellt, mittels eines Parallelantriebs in einer ersten Richtung R1 in die Ebene der Banknoten BN verfahren, bis die Banknoten BN zwischen dem (in Figur 5 nicht sichtbaren) Klemm- und Transportelement 5 und dem weiteren Klemm- und Transportelement 6 geklemmt sind. Aus der Position des weiteren Klamm- und Transportelement 6 kann eine erste Abschätzung vorgenommen werden, wie viele Banknoten BN eingegeben wurden, d. h. die Anzahl der anzunehmenden Banknoten BN kann ungefähr bestimmt werden. Dies erlaubt es auch zu erkennen, ob die maximal zulässige Menge von Banknoten überschritten wurde, z. B. die Eingabe von mehr als 100 Banknoten. In diesem Fall kann der Annahmevorgang beendet werden und die Bedienperson kann aufgefordert werden, die Banknoten BN zu entnehmen und eine geringere Menge von Banknoten einzugeben.

Wie in Figur 6 dargestellt, werden die zwischen den Klemm- und Transportelementen 5, 6 geklemmten Banknoten BN von den Klemm- und Transportelementen 5, 6 in das Fach 3 transportiert. In vorteilhafter Weise werden dabei beide Transportelemente 5, 6 angetrieben, es ist aber auch möglich nur eines der Transportelemente 5 oder 6 anzutreiben. Für diesen Transport der Banknoten BN in das Fach 3 hinein können alternativ oder zusätzlich auch die Vorschubrollen 4 verwendet werden. Ebenso kann das Transportelement 5 alternativ oder zusätzlich zu den Vorschubrollen 4 verwendet werden, um Banknoten BN der Vereinzelungswalze 4' während der Vereinzelung zuzuführen. Die Banknoten BN werden vollständig in das Fach 3 transportiert, so daß die (in Figur 6 nicht dargestellte) Blende 2 geschlossen werden kann. Nach dem Schließen der Blende 2 wird das Trennelement 7 in der ersten Richtung R1 in die Ebene der Banknoten BN bewegt, z. B. bis das Trennelement 7 auf den Banknoten BN aufliegt, um das Fach in zwei Bereiche für die Annahme und Ausgabe bzw. Rückgabe aufzuteilen.

Danach wird, wie in Figur 7 dargestellt, das weitere Klemm- und Transportelement 6 in einer der ersten Richtung R1 entgegengesetzten zweiten Richtung R2 von den Banknoten BN wegbewegt. Das weitere Klemm- und Transportelement 6 wird dabei in seine Ausgangsposition zurückbewegt, in der es sich zu dem in Figur 3 dargestellten Zeitpunkt befand.

Im Anschluß daran erfolgt die Bearbeitung der eingegebenen Banknoten BN, d. h. deren Annahme. Dazu ist die Vorrichtung 1 für die Annahme und Ausgabe bzw. Rückgabe von Banknoten mit einer Banknotenbearbeitungseinrichtung verbunden. Die Banknotenbearbeitungseinrichtung kann beispielsweise ein Transportsystem, eine Sensoreinrichtung, eine Speichereinrichtung für Banknoten, z. B. eine oder mehrere Kassetten für unterschiedliche Banknotenarten, einen Zwischenspeicher für die Speicherung von Banknoten während der Bearbeitung, usw. aufweisen.

Nach der Eingabe der Banknoten BN in das Fach 3 bzw. deren Einzug durch die Klemm- und Transportelemente 5, 6, wurde, wie zuvor beschrieben, die Blende 2 geschlossen. Der Schließvorgang der Blende 2 kann durch eine Befehlseingabe der Bedienperson, z. B. mittels einer Tastatur, ausgelöst werden oder durch die Überwachung des Fachs 3 auf Anwesenheit von Banknoten bzw. deren vollständigen Einzug, z. B. mittels einer oder mehrerer Lichtschranken. Während der Bearbeitung der Banknoten bleibt die Blende 2 geschlossen und wird verriegelt, so daß sie nicht geöffnet werden kann, um unberechtigte Eingriffe oder Manipulationen zu verhindern. Mittels der Vorschubrollen 4 wird die jeweils unterste der Banknoten BN der Vereinzelungswalze 4' zugeführt, welche einzelne Banknoten vom eingegebenen Bündel von Banknoten BN erfaßt und an das Transportsystem der Banknotenbearbeitungseinrichtung übergibt. Das Trennelement 7 kann während der Vereinzelung der Banknoten BN gegen die Banknoten BN drücken, damit diese sicher von der Vereinzelungswalze 4' bzw. von den Vorschubrollen 4 erfaßt werden können. Während der fortlaufenden Vereinzelung der Banknoten BN kann das Trennelement 7 fortlaufend in Richtung R1 bewegt werden, um die gewünschte Unterstützung bei der Vereinzelung zu bewirken. Dazu wird die Position des Trennelements 7 nachgeführt, wenn sich die Höhe des Bündels der Banknoten BN im Verlauf der Vereinzelung verringert. Um ein Verkanten oder Verklemmen des Trennelements 7 zu vermeiden, wird das Trennelement 7 bevorzugt mittels einer Linearführung geführt. Falls eine Unterstützung der Vereinzelung nicht erforderlich ist, kann das Trennelement 7 aber auch an einer bestimmten Position innerhalb des Fachs 3 verbleiben, um die Aufteilung des Fachs 3 in die zwei Bereiche für die Annahme und Rückgabe bzw. Ausgabe von Banknoten zu bewirken.

Das Transportsystem transportiert die vereinzelten Banknoten durch die Sensoreinrichtung. Die Sensoreinrichtung weist einen oder mehrere Sensoren auf, z. B. optische, mechanische und akustische Sensoren, welche die jeweils vorbeitransportierte Banknote überprüfen. Diese Überprüfung kann beispielsweise die Feststellung der Echtheit der Banknote, die Art der Banknote, d. h. insbesondere Währung und Denomination, den Zustand der Banknote, die Größe der Banknote usw. umfassen. Nach erfolgter Überprüfung werden die Banknoten durch das Transportsystem weitertransportiert und in Abhängigkeit von der Überprüfung durch die Sensoreinrichtung in die Speichereinrichtung transportiert und in dieser abgelegt, z. B. in eine bestimmte Kassette entsprechend der ermittelten Banknotenart. Abweichend davon können die Banknoten während der Bearbeitung auch in dem Zwischenspeicher abgelegt werden. Im Zwischenspeicher werden die Banknoten aufbewahrt, bis alle Banknoten bearbeitet sind. Die Verteilung der Banknoten aus dem Zwischenspeicher z. B. auf die verschiedenen Kassetten entsprechend der ermittelten Banknotenart erfolgt danach im Anschluß, beispielsweise nachdem die Bedienperson die korrekte Annahme der Banknoten bestätigt.

Wie in Figur 8 dargestellt, werden nicht bearbeitbare Banknoten, d. h. Banknoten die von der Sensoreinrichtung nicht erkannt werden oder Banknoten die eine Störung verursachen, z. B. doppelt oder mehrfach abgezogene Banknoten, vom Transportsystem zur Rückgabe in das Fach 3 zurücktransportiert, um sie der Bedienperson zurückgeben zu können. Die zurückzugebenden Banknoten BN' werden vom Transportsystem unterhalb des sich in seiner Ausgangsposition befindlichen weiteren Klemm- und Transportelements 6 in das Fach 3 transportiert und durch das Trennelement 7, auf dem die zurückzugebenden Banknoten BN' nacheinander gesammelt werden, von den noch zu bearbeitenden Banknoten BN getrennt.

Nach der Vereinzelung und Bearbeitung aller in das Fach 3 eingegebenen Banknoten BN liegen die zur Rückgabe bestimmten Banknoten BN' im Fach 3 auf dem Trennelement 7 auf, wie in Figur 9 dargestellt.

Figur 10 zeigt, daß das weitere Klemm- und Transportelement 6 in der ersten Richtung R1 in die Ebene der zurückzugebenden Banknoten BN' bewegt wird, um die zurückzugebenden Banknoten BN' zwischen dem (in Figur 10 nicht sichtbaren) Klemm- und Transportelement 5 und dem weiteren Klemm- und Transportelement 6 zu klemmen, und sie teilweise aus dem Fach 3 zu transportieren, nachdem die (in Figur 10 nicht dargestellte) Blende 2 geöffnet wurde. Dabei werden die zurückzugebenden Banknoten BN' auch aus dem Bereich des Trennelements 7 entfernt.

Danach wird, wie in Figur 11 dargestellt, das Trennelement 7 in der zweiten Richtung R2 bewegt, bis es seine in Figur 3 dargestellte Ausgangsposition erreicht hat. Da die zurückzugebenden Banknoten BN' von den Klemm- und Transportelementen 5, 6 aus dem Bereich des Trennelements 7 entfernt wurden, ist die Bewegung des Trennelements 7 in seine Ausgangsposition ohne Behinderung durch die zurückzugebenden Banknoten BN' bzw. das Klemm-und Transportelements 6 möglich.

Alternativ kann es vorgesehen sein, daß sich das Trennelement 7 und die zurückzugebenden Banknoten BN' geringfügig überlappen, nachdem die zurückzugebenden Banknoten BN' von den Klemm- und Transportelementen 5, 6 teilweise aus dem Fach 3 transportiert wurden. Bei der Bewegung des Trennelements in der zweiten Richtung R2 werden die im Endbereich des Trennelements 7 geringfügig überlappenden Banknoten BN' verformt und weichen dem Trennelement 7 aus, so daß das Trennelement 7 in seine Ausgangsposition bewegt werden kann.

Alternativ oder zusätzlich kann es vorgesehen sein, daß zumindest der Endbereich des Trennelements 7 aus flexiblem Material, z. B. formstabilem Gummi, bestehen kann. Dies ermöglicht es, daß das Trennelement 7 bei der Bewegung in der zweiten Richtung R2 in der entgegengesetzten ersten Richtung R1 reversibel verformt wird, um die Bewegung des Trennelements 7 in der zweiten Richtung R2 an den zurückzugebenden Banknoten BN' vorbei zu ermöglichen. Alternativ kann auch das ganze Trennelement 7 aus flexiblem Material bestehen.

Als weitere Alternative oder noch zusätzlich kann es vorgesehen sein, daß der Endbereich des Trennelements 7 zumindest in der ersten Richtung R1 klappbar ist. Dazu kann der Endbereich des Trennelements 7 mit einem federvorgespannten Scharnier mit dem Rest des Trennelements 7 verbunden sein, welches eine Ausweichbewegung des Endbereichs des Trennelements 7 in der ersten Richtung R1 an den zurückzugebenden Banknoten BN' und dem weiteren Klemm- und Transportelement 6 vorbei ermöglicht. Nachdem der Endbereich des Trennelements 7 an den zurückzugebenden Banknoten BN' vorbeibewegt worden sind, bewirkt die Federvorspannung, daß der Endbereich des Trennelements 7 zurückgeklappt wird.

Da die Blende 2 bereits geöffnet wurde, können die zwischen den Klemm-und Transportelementen 5, 6 geklemmten zurückzugebenden Banknoten BN' von der Bedienperson ergriffen und vollständig aus dem Fach 3 entfernt werden. Generell ist die durch die Klemm- und Transportelemente 5, 6 ausgeübte Klemmkraft derart bemessen, daß die zurückzugebenden Banknoten BN' sicher transportier werden können aber auch ohne Probleme von der Bedienperson entnommen werden können. Danach wird auch das weitere Klemm- und Transportelement 6 in seine in Figur 3 dargestellte Ausgangsposition zurückbewegt. Wie oben im Zusammenhang mit dem Transport der Banknoten BN in das Fach 3 hinein beschrieben, ist es auch für den Fall des Transports der zurückzugebenden Banknoten BN' vorteilhaft, beide Transportelemente 5, 6 anzutreiben. Zusätzlich oder alternativ können auch in diesem Fall die Vorschubrollen 4 eingesetzt werden.

Abweichend von der vorherigen Beschreibung der Ausgabe bzw. Rückgabe von Banknoten BN', bei der das Trennelement 7 in seine Ausgangsposition bewegt wurde, während die Blende 2 geöffnet, kann auch eine veränderte Reihenfolge vorgesehen werden, bei der die Blende 2 geschlossen ist. In diesem Fall muß das Fach 3 derart dimensioniert sein, daß die zurückzugebenden Banknoten BN' von den Klemm- und Transportelementen 5, 6 aus dem Bereich des Trennelements 7 transportiert werden können. Die Blende 2 wird in diesem Fall geöffnet, nachdem das Trennelement 7 in seine Ausgangsposition zurückbewegt wurde. Anschließend können die zurückzugebenden Banknoten BN' von den Klemm- und Transportelementen 5, 6 aus dem Fach 3 transportiert werden, damit die Bedienperson sie entnehmen kann. Neben einer Vergrößerung des Fachs 3 kann es auch vorgesehen sein, daß die Banknoten von den Klemm- und Transportelementen 5, 6 gegen die geschlossene Blende 2 transportiert werden. Die Banknoten verformen sich in diesem Fall, z. B. durch Biegung in den freien Raum des Fachs 3 hinein, und erlauben es so, daß sie, wie oben beschrieben, aus dem Bereich des Trennelements 7 entfernt werden, damit dieses in sein Ausgangsposition gebracht werden kann. Eine Öffnung der Blende 2 erfolgt daran anschließend, so daß die Bedienperson die Banknoten entnehmen kann.

Für den Fall, daß die Bedienperson vergißt die zurückzugebenden Banknoten BN' aus dem Fach 3 zu entnehmen, werden die zurückzugebenden Banknoten BN', z. B. 20 Sekunden nachdem sie der Bedienperson präsentiert wurden, von den Klemm- und Transportelementen 5, 6 wieder in das Fach 3 hineintransportiert und die Blende 2 wird geschlossen. Wie in Figur 12 dargestellt, kann das Trennelement 7 in der ersten Richtung R1 auf die zurückzugebenden Banknoten BN' abgesenkt werden (Figur 12). Das weitere Klemm- und Transportelement 6 wird danach in der zweiten Richtung R2 bewegt und in seine in Figur 3 dargestellte Ausgangsposition gebracht. Anschließend werden die zurückzugebenden Banknoten BN' vereinzelt und in der an die Vorrichtung 1 für die Annahme und Ausgabe bzw. Rückgabe von Banknoten angeschlossenen Banknotenbearbeitungseinrichtung aufbewahrt, z. B. in einer der oben beschriebenen Kassetten, oder einen besonderen Behälter für vergessene Banknoten.

Bisher wurde ein Vorgang beschrieben, bei dem die Annahme von Banknoten BN vollständig durchgeführt wird und bei dem eventuell nicht bearbeitbare Banknoten BN' zurückgegeben werden. Es ist aber offensichtlich, daß ein derartiger Vorgang für die Annahme von Banknoten BN' auch vorzeitig abgebrochen werden kann. In diesem Fall werden alle im Fach 3 befindlichen Banknoten zurückgegeben. Wird beispielsweise von der in Figur 8 dargestellten Situation ausgegangen, so werden die noch nicht bearbeiteten Banknoten BN unterhalb des Trennelements 7 sowie die zurückzugebenden Banknoten BN' oberhalb des Trennelements 7 zurückgegeben. Dazu wird das Klemm- und Transportelement 6 in der ersten Richtung R1 bewegt, bis die Banknoten BN, BN' geklemmt sind. Anschließend werden die Banknoten BN, BN aus dem Bereich des Trennelements 7 transportiert und das Trennelement 7 in der zweiten Richtung R2 in seine Ausgangsposition bewegt. Wie oben beschrieben, kann die Blende 2 dabei vor oder nach dem Transport der Banknoten BN, BN' aus dem Bereich des Trennelements 7 geöffnet werden. Unter Umständen kann es auch vorgesehen sein, daß alle ursprünglich eingegebenen Banknoten BN bei einem Abbruch der Annahme zurückgegeben werden sollen. In diesem Fall werden die bereits im Zwischenspeicher der an der Vorrichtung 1 für die Annahme und Ausgabe bzw. Rückgabe von Banknoten angeschlossenen Banknotenbearbeitungseinrichtung befindlichen Banknoten BN in das Fach 3 zurücktransportiert und auf den zurückzugebenden Banknoten BN' abgelegt. Danach erfolgt die Rückgabe aller Banknoten wie zuvor für den anhand von Figur 8 beschrieben Abbruch der Annahme von Banknoten.

Statt der bisher dargestellten und beschriebenen Ausführungsform, bei der die Banknoten parallel zu ihren langen Kanten transportiert werden, ist selbstverständlich auch der Transport der Banknoten parallel zu ihren kurzen Kanten möglich. In diesem Fall müssen selbstverständlich alle Bestandteile der Vorrichtung 1 für die Annahme und Ausgabe bzw. Rückgabe von Banknoten entsprechend dimensioniert werden.

Bisher wurde die Vorrichtung 1 für die Annahme und Ausgabe bzw. Rückgabe von Banknoten nur im Zusammenhang mit der Annahme von Banknoten sowie der Rückgabe von Banknoten, die bei der Annahme nicht akzeptiert werden, beschrieben. Bei der nicht näher erläuterten Ausgabe bzw. Auszahlung von Banknoten können z. B. Banknoten ausgegeben werden, die in einer für die Ausgabe geeigneten (nicht dargestellten) Kassette der Speichereinrichtung der an die Vorrichtung 1 für die Annahme und Ausgabe bzw. Rückgabe von Banknoten angeschlossenen Banknotenbearbeitungseinrichtung gespeichert sind.

Wird die Vorrichtung 1 zur Ausgabe von Banknoten verwendet, werden die auszugebenden Banknoten auf dem Boden des Fachs 3 abgelegt. Dazu wird das Klemm- und Transportelement 5, 6 in seine in Figur 3 dargestellte Ausgangsposition gebracht. Das Trennelement 7 kann ebenfalls in seine Ausgangsposition gebracht werden. Es ist aber auch möglich, daß die auszugebenden Banknoten auf dem Trennelement 7 abgelegt werden. Die auszugebenden Banknoten werden anschließend von der Klemm- und Transporteinrichtung 5, 6 geklemmt und aus dem Fach 3 transportiert, so daß sie von der Bedienperson ergriffen und entnommen werden können.

Weiterhin können neben anzunehmenden bzw. auszuzahlenden Banknoten auch Schecks, Gutscheine oder andere Wertdokumente enthalten sein. Diese werden mit den Banknoten zusammen bearbeitet und beispielsweise in einer besonderen Kassette der Speichereinrichtung der an die Vorrichtung 1 für die Annahme und Ausgabe bzw. Rückgabe von Banknoten angeschlossenen Banknotenbearbeitungseinrichtung aufbewahrt.

Falls es zu Störungen bei der Vereinzelung von Banknoten BN mittels des Vereinzelers 4, 4' kommt, kann das Klemm- und Transportelement 5, 6 auch dazu verwendet werden, diese Störungen zu beseitigen. Insbesondere können Banknoten, die im Spalt der Vereinzelungswalze 4' verklemmt sind, mittels des Klemm- und Transportelements 5, 6 herausgezogen werden, falls die verklemmte Banknote noch soweit in das Fach 3 ragt, daß sie von dem Klemm- und Transportelement 5, 6 erfaßt werden kann. Die verklemmte Banknote und eventuell noch im Fach 3 befindliche weitere Banknoten werden dann in Richtung der Blende 2 transportiert und die verklemmte Banknote wird beim Transport in das Fach 3 wieder frei. Die weiteren im Fach 3 befindlichen Banknoten können bei diesem Vorgang an der Blende 2 anstoßen, wobei sie verformt werden. Nach Befreiung der verklemmten Banknote wird die Transportrichtung des Klemm- und Transportelements 5, 6 umgekehrt und die weiteren Banknoten werden wieder in ihre ursprüngliche Lage transportiert. Alternativ oder zusätzlich kann auch das Klemm- und Transportelement 6 in die zweite Richtung R2 bewegt werden, so daß sich die verformten weiteren Banknoten aufgrund der Verformung wieder in ihre ursprüngliche Lage bewegen.

Sollten gravierendere Störungen auftreten, können das Klemm- und Transportelement 6 und/oder das Trennelement 7 in ihre Ausgangsposition gebracht werden, so daß der Raum des Fachs 3 vollständig offensteht und der Bedienperson bzw. einer Serviceperson Zugang zur Vereinzelungswalze 4' gewährt.

Für die Ausgestaltung des Trennelements 7 sind mehrere Varianten denkbar, insbesondere kann das Trennelement aus einem Teil oder aus zwei getrennten Teilen bestehen. Besteht das Trennelement 7 aus einem Teil, kann dieses eine Teil eine Aussparung aufweisen, in welche das Klemm- und Transportelement 6, wie oben beschrieben, eingreift. Das Trennelement 7 kann aber auch aus zwei Teilen bestehen, die an gegenüberliegenden Seitenwänden 8 des Fachs 3 beweglich derart angebracht sind, daß das Klemm- und Transportelement 6 zwischen den beiden Teilen befindet. Bei einer Bewegung des Trennelements 7 in die beiden Richtungen R1 bzw. R2 werden beide Teile des Trennelements 7 gleichzeitig und gleichschnell bewegt, so daß sie sich immer auf gleicher Höhe befinden und einander gegenüberstehen.

## Patentansprüche

1. Vorrichtung für die Annahme und Ausgabe bzw. Rückgabe von Banknoten, mit einem Fach (3), das für die Eingabe und Ausgabe bzw. Rückgabe von Banknoten mittels eines Trennelements (7) in zwei Bereiche aufteilbar ist, wobei das Trennelement (7) zur Bildung der zwei Bereiche im Fach (3) innerhalb des Fachs (3) bewegbar ist, **gekennzeichnet durch** ein Klemm- und Transportelement (6), welches unabhängig vom Trennelement (7) innerhalb des Fachs (3) bewegbar ist, um im Fach (3) befindliche Banknoten (BN, BN') innerhalb des Fachs (3) festzuklemmen und in das Fach (3) hinein oder heraus zu transportieren, wobei das Klemm- und Transportelement (6) zur Klemmung von Banknoten in einer ersten Richtung (R1) innerhalb des Fachs (3) auf im Fach (3) befindliche Banknoten (BN, BN') bewegt wird und auszugebende oder zurückzugebende Banknoten (BN') zumindest zum größten Teil aus dem Bereich des Trennelements (7) aus dem Fach (3) heraus transportiert, und wobei das Trennelement (7) nachfolgend in einer der ersten Richtung (R1) entgegengesetzten zweiten Richtung (R2) aus dem Bereich der im Fach befindlichen Banknoten (BN') innerhalb des Fachs (3) an dem Klemm-und Transportelement (6) vorbeibewegt wird.

2. Vorrichtung nach Anspruch 1, **dadurch gekennzeichnet, daß** das Trennelement (7) einen Endbereich aufweist, der zumindest in der ersten Richtung (R1) klappbar ist.

3. Vorrichtung nach einem der Ansprüche 1 oder 2, **dadurch gekennzeichnet, daß** das Trennelement (7) zumindest einen flexiblen Endbereich aufweist, der zumindest in der ersten Richtung (R1) reversibel verformbar ist.

4. Vorrichtung nach einem der Ansprüche 1 bis 3, **dadurch gekennzeichnet, daß** das Trennelement (7) aus einem Teil besteht.

5. Vorrichtung nach Anspruch 4, **dadurch gekennzeichnet, daß** das einteilige Trennelement (7) eine Aussparung aufweist, in welche das Klemm- und Transportelement (6) eingreift.

6. Vorrichtung nach einem der Ansprüche 1 bis 3, **dadurch gekennzeichnet, daß** das Trennelement (7) aus zwei Teilen besteht, die beweglich an zwei gegenüberliegenden Seitenwänden (8) des Fachs (3) angebracht sind, und daß das Klemm- und Transportelement (6) zwischen den beiden Teilen des Trennelements (7) angebracht ist.

7. Vorrichtung nach einem der Ansprüche 1 bis 6, **dadurch gekennzeichnet, daß** das Klemm- und Transportelement (5, 6) die Banknoten zur Beseitigung von Störungen in eine aus dem Fach (3) weisende Richtung transportiert.

## Claims

1. An apparatus for accepting and dispensing or returning bank notes, with a pocket (3) which is dividable by means of a dividing element (7) into two areas for inputting and dispensing or returning bank notes, wherein the dividing element (7) can be moved within the pocket (3) in order to form the two areas, **characterized by** a clamping and transport element (6) which can be moved within the pocket (3) independently of the dividing element (7), in order to clamp inside the pocket (3) bank notes (BN, BN') disposed in the pocket (3) and to transport them into or out of the pocket (3), wherein for clamping bank notes the clamping and transport element (6) is moved in a first direction (R1) within the pocket (3) on top of bank notes (BN, BN') disposed in the pocket (3) and transports bank notes to be dispensed or returned (BN') out of the area of the dividing element (7) out of the pocket (3) at least for the most part, and wherein the dividing element (7) is subsequently moved in a second direction (R2) contrary to the first direction (R1) within the pocket (3) past the clamping and transport element (6) out of the area of the bank notes (BN') disposed in the pocket (3).

2. The apparatus according to claim 1, **characterized in that** the dividing element (7) has an end portion which is foldable at least in the first direction (R1).

3. The apparatus according to any of the claims 1 or 2, **characterized in that** the dividing element (7) has at least a flexible end portion which can be deformed reversibly at least in the first direction (R1).

4. The apparatus according to any of the claims 1 to 3, **characterized in that** the dividing element (7) consists of one part.

5. The apparatus according to claim 4, **characterized in that** the one-part dividing element (7) has a gap in which the clamping and transport element (6) engages.

6. The apparatus according to any of the claims 1 to 3, **characterized in that** the dividing element (7) consists of two parts which are movably attached to two opposite side walls (8) of the pocket (3), and that the clamping and transport element (6) is attached between the two parts of the dividing element (7).

7. The apparatus according to any of the claims 1 to 6, **characterized in that** the clamping and transport element (5, 6) transports the bank notes in a direction pointing out of the pocket (3) to eliminate disturbances.

## Revendications

1. Dispositif de réception et de délivrance ou restitution de billets de banque, comprenant un casier (3) qui, pour l'introduction et la délivrance ou restitution de billets de banque, est divisible au moyen d'un élément de séparation (7) en deux zones, l'élément de séparation (7) étant déplaçable à l'intérieur du casier (3) pour la constitution des deux zones dans le casier (3), **caractérisé par** un élément de serrage et de transport (6) qui est déplaçable à l'intérieur du casier (3) indépendamment de l'élément de séparation (7) afin de serrer à l'intérieur du casier (3) et de transporter dans ou hors du casier (3) des billets de banque (BN, BN') se trouvant dans le casier (3), l'élément de serrage et de transport (6) étant, pour le serrage de billets de banque, déplacé dans une première direction (R1) à l'intérieur du casier (3) sur des billets de banque (BN, BN') qui se trouvent dans le casier (3) et transportant hors du casier (3), au moins en majeure partie hors de la zone de l'élément de séparation (7), des billets de banque (BN') à délivrer ou à restituer, et l'élément de séparation (7) étant ensuite déplacé dans une deuxième direction (R2) opposée à la première direction (R1) à l'intérieur du casier (3) hors de la zone des billets de banque (BN') se trouvant dans le casier, en passant par l'élément de serrage et de transport (6).

2. Dispositif selon la revendication 1, **caractérisé en ce que** l'élément de séparation (7) présente une zone d'extrémité qui est rabattable au moins dans la première direction (R1).

3. Dispositif selon une des revendications 1 ou 2, **caractérisé en ce que** l'élément de séparation (7) présente au moins une zone d'extrémité flexible qui est réversiblement déformables au moins dans la première direction (R1).

4. Dispositif selon une des revendications de 1 à 3, **caractérisé en ce que** l'élément de séparation (7) est d'un tenant.

5. Dispositif selon la revendication 4, **caractérisé en ce que** l'élément de séparation (7) d'un tenant présente un évidement dans lequel l'élément de serrage et de transport (6) s'engage.

6. Dispositif selon une des revendications de 1 à 3, **caractérisé en ce que** l'élément de séparation (7) consiste en deux parties qui sont montées de manière mobile sur deux parois latérales (8) du casier (3) opposées l'une à l'autre, et **en ce que** l'élément de serrage et de transport (6) est monté entre les deux parties de l'élément de séparation (7).

7. Dispositif selon une des revendications de 1 à 6, **caractérisé en ce que** l'élément de serrage et de transport (5, 6) transporte les billets de banque dans une direction s'éloignant du casier (3) pour l'élimination de perturbations.
